# EUROPÄISCHE PATENTSCHRIFT

(11) **EP 0 017 208 B1**
(45) Veröffentlichungstag und Bekanntmachung des Hinweises auf die Patenterteilung: **23.12.1981**
(21) Anmeldenummer: 80101705.4
(22) Anmeldetag: 31.03.1980
(51) Int. Cl.: A47L 13/253

(54) **Wischrahmen eines Fussbodenwischers**
Floor-cleaning mop frame
Cadre d'une tête de balai

(30) Priorität: 09.04.1979 DE 2914230
(43) Veröffentlichungstag der Anmeldung: 15.10.1980
(73) Patentinhaber: Henkel Kommanditgesellschaft auf Aktien, 40191 Düsseldorf (DE)
(72) Erfinder: Kiesel, Werner, D-5024 Pulheim 4 (DE); Hesse, Ferdinand, D-4000 Düsseldorf (DE); Scheller, Bernfried, D-5024 Pulheim (DE); Ratering, Hans Werner, D-4047 Dormagen (DE)

## Beschreibung

Die Erfindung betrifft einen Wischrahmen eines Fußbodenwischers mit in die Taschen eines Wischbezugs einzusteckenden Längsenden, von denen das eine in der Ebene des mit einer Stielhülse ausgerüsteten, festen Rahmenteils und das andere am festen Rahmenteil als ein aus dieser Ebene herauszuklappendes Rahmenteil gelagert, aber in seiner in die Ebene geschwenkten Str^{q}ckstellung mit Hilfe einer am festen Rahmenteil angebrachten Sperrvorrichtung zu arretieren ist.

Ein Fußbodenwischer dieser Art ist aus der DE-A 2551 678 bekannt. Als Sperrvorrichtung dient dabei eine drehbar auf dem Wischrahmen gelagerte Riegelplatte, an welche die Stielhülse angelenkt ist und welche in ihrer Riegelstellung eine vorkragende Zunge des herauszuklappenden Rahmenteils überlappt. Um zu verhindern, daß sich die Riegelplatte ungewollt aus der arretierenden Drehstellung bewegt, ist auf dem Wischrahmen ein federbelasteter Kipphebel angeordnet, der die Riegelplatte in einer bestimmten Riegelstellung gegen Verdrehung sichert.

Der bekannte Fußdodenwischer ist jedoch umständlich zu handhaben, da zum Verriegeln ein Drehen der Riegelplatte bzw. des Stiels in eine ganz bestimmte Schwenkstellung erforderlich ist, damit der Kipphebel die Riegelplatte gegen ein ungewolltes Verdrehen arretieren kann. Ein weiterer Nachteil des bekannten Fußbodenwischers besteht darin, daß das um eine Schwenkachse herauszuklappende Rahmenteil an einem dem bei Betrieb vom Wischbezug her wirkenden Kraftangriff in bezug auf die Schwenkachse gegenüberliegenden Schenkel zu arretieren ist. Dieser kurze Schenkel ist außerdem nicht unmittelbar an der Schwenkachse sondern auf deren der Arretierseite gegenüberliegenden Seite an dem langen Schenkel des herauszuklappenden Rahmenteils befestigt. Die den kurzen Schenkel bildende Zunge ist also, wenn man eine Bruchgefahr weitgehend ausschließen will, nur mit relativ hohem Aufwand herzustellen.

Der Erfindung liegt die Aufgabe zugrunde, einen Wischrahmen eines Fußbodenwischers zu schaffen, dessen zum Arretieren des herauszuklappenden Rahmenteils dienende Sperrvorrichtung einfacher als bisher zu handhaben und mit weniger Aufwand herzustellen ist. Die erfindungsgemäße Lösung dieser Aufgabe besteht darin, daß die Sperrvorrichtung aus einem in der Streckstellung in einen Schlitz des festen Rahmenteils einzuschwenkenden Ausleger des , herauszuklappenden Rahmenteils und einer in der Streckstellung zwischen das feste Rahmenteil und den Ausleger zu schiebenden, auf dem festen Rahmenteil schwenkbar gelagerten Riegelzunge besteht.

Durch die Erfindung ist demgemäß ein Fußbodenwischer geschaffen worden, dessen Bezüge bzw. Mops ohne ein Berühren mit der Hand sowie bei aufrechter Körperhaltung und ohne Kraftanstrengung durch Betätigen der Sperrvorrichtung und Anheben bzw. Absenken des Stiels auszuwechseln sind. Exakt aufeinander abgestimmte Handgriffe, zum Beispiel ein Drehen des Stiels in eine bestimmte Schwenkstellung zum Einrasten einer Arretierzunge, sind nicht erforderlich. Weiterhin ist der erfindungsgemäße Wischrahmen einschließlich der Sperrvorrichtung ohne besonderen technischen oder Material-Aufwand so zu dimensionieren, daß er rauhesten Praxisbedingungen widersteht.

Der durch einen Schlitz des festen Rahmenteils zu steckende und in dieser Lage zu verriegelnde Ausleger kann jede einer solchen schloßartigen Verbindung angemessene Form haben. Es kann sich zum Biespiel um eine Öse handeln, im Ausführungsbeispiel wird auf einen vorkragenden, d. h. nur einseitig gehaltenen, Ausleger Bezug genommen.

Vorzugsweise besteht das feste Rahmenteil des erfindungsgemäßen Fußbodenwischers aus einer die - insbesondere kardanisch aufgehängte - Stielhülse, vorzugsweise mittig, tragenden Trägerplatte und einem daran angesetzten, das eine Längsende bildenden, U-förmigen Festbügel. Ein straffer Sitz des Wischbezugs wird auch bei variablen Wischbezugsgrößen erreicht, wenn der Festbügel in der Längsrichtung und in der Ebene des festen Rahmenteils bzw. der Trägerplatte mit Hilfe wenigstens einer Feder nach außen gedrückt ist. Zum Stabilisieren der Trägerplatte und zum Aufnehmen der Schenkel des Festbügels ist die Trägerplatte vorzugsweise an ihrer der Stielhülse gegenüberliegenden Unterseite an den parallel zu der Längsrichtung verlaufenden Längskanten halbröhrenförmig umgebogen. In der entsprechenden Biegung sollen die Schenkel des Festbügels aufgenommen werden.

Das herauszuklappende Rahmenteil besteht vorzugsweise aus einem U-förmigen Klappbügel, dessen abgebogene freie Enden an die Unterseite der Trägerplatte angelenkt sind. Vorzugsweise ist der zum Arretieren des Klappbügels vorgesehene Ausleger ein in die Längsrichtung der U-Schenkel des-Klappbügels zurückgebogener Fortsatz eines der freien Enden des Kappbügels.

Gemäß weiterer Erfindung soll der zum Arretieren vorgesehene Ausleger in der Streckstellung des Klappbügels durch einen Schlitz der Trägerplatte auf deren Oberseite hindurchragen. Mit Hilfe der Riegelzunge kann dann der Ausleger - ähnlich wie bei einem Türriegel ₋ auf einfache Weise, ohne großen technischen Aufwand und außerordentlich stabil gegenüber bzw. an der Trägerplatte festgelegt werden. Der die Riegelzunge enthaltende bewegliche Teil der Sperrvorrichtung braucht dabei praktisch keine Kraft aufzunehmen, da durch Zug an dem Klappbügel über den Ausleger auf die Riegelzunge ausgeübte Kraft unmittelbar auf die ohnehin stabile Trägerplatte übertragen wird.

Die Riegelzunge soll insbesondere Bestandteil einer mit dem Fuß zu betätigenden, auf der Oberseite der Trägerplatte schwenkbar angeordneten Sperrwippe sein. Das Handhaben der leizteren und damit das Betätigen wird erleichtert, wenn die Sperrwippe durch Federkraft in ihren beiden Endstellungen stabil gelargert ist, d. h. wenn es sich um eine bistabile Sperrwippe handelt.

Vorzugsweise besteht die Sperrwippe aus einem rechteckigen Metallstück, dessen untere, der Trägerplatte zugewandte Seiten - ähnlich wie bei einem üblichen Pedal - hochgezogen sind, wobei zwei gegenüberliegende hochgezogene Seiten bzw. Längsseiten für die Wippachse vorgesehene Bohrungen enthalten. Die eine der hochgezogenen Längsseiten kann in Form eines Dreiecks ausgebildet sein, dessen Spitze oberhalb der zugehörigen Bohrung liegt und gegen eine auf der Trägerplatte angeordnete Bandfeder drückt, die zweckmäßig an beiden Längsenden aufliegt und parallel zu der dreieckig ausgebildeten Längsseite verläuft. Wenn die Sperrwippe auf diese Weise in den beiden Schwenk-Endlagen stabil gelagert ist, d. h., wenn es sich um eine bistabile Sperrwippe handelt, ist deren Handhabung erleichtert, da die Sperrvorrichtung nicht unbeabsichtigt kuppeln oder entkuppeln kann.

Das Einführen des Wischrahmens in den jeweiligen Wischbezug wird, vor allem wenn der letztere wie gewöhnlich feucht oder naß ist, erleichtert, wenn gemäß weiterer Erfindung auf die Endteile der beiden Rahmenteile rohrförmige Rollen aufgezogen sind. Ferner ist est günstig, wenn der Schwenkwinkel des Klappbügels auf unter 90°, vorzugsweise 80° bis 85°, beschränkt ist. Das herauszuklappende Rahmenteil kann nur soweit umklappen, daß das Einsetzen durch Druck auf den Stiel ohne weiteres möglich ist.

Anhand der schematischen Darstellung eines Ausführungsbeispiels werden weitere Einzelheiten der Erfindung erläutert. Es zeigen :
Fig. 1 eine Ansicht des Wischrahmens von oben ;
Fig. 2 eine Ansicht des Wischrahmens von unten ;
Fig. 3 einen Ausschnitt von Fig. 2 ;
Fig. 4, 5 eine Ansicht des Klappbügels, von oben und von der Seite ;
Fig. 6, 7 eine Ansicht eines Teils der Sperrvorrichtung ohne Sperrwippe, von oben und von der Seite ;
Fig. 8 bis 11 eine Lagerplatte von oben und von unten ;
Fig. 12 die Sperrwippe mit Lagerböcken, Schwenkachse und Stielhülse ;
Fig. 13, 14 die Sperrwippe von unten und von der Seite ;
Fig. 15 eine Seitenansicht des entarretierten Wischrahmens beim Einsetzen in einen Wischbezug ; und
Fig. 16 eine Ansicht eines in einem Wischbezug arretierten Wischrahmens.

Die Trägerplatte 1, z.B. gemäß Fig. 1 und 2, besteht - wie alle Teile des Wischrahmens - rorzugsweise aus Edelstahl und ist an den Längskanten 2 der Unterseite halbröhrenförmig umgebogen. Diese Biegung 3 dient einerseits zum Erhöhen der Stabilität der Trägerplatte 1 und nimmt andererseits, z.B. nach Fig. 3, das horizontal gelagerte, vorzugsweise federnde, sogenannte feste Rahmenteil 4 mit einem Festbügel auf. An der Oberseite der Trägerplatte 1 befindet sich mittig die vorzugsweise kardanisch aufgehängte Stielhülse 6. Bei kardanischer Halterung kann die Stielhülse 6 des Stiels 7 (vergl. Fig. 15 und 16) in alle Richtungen bewegt werden. Über dem herauszuklappenden Rahmenteil 5 befindet sich die insgesamt mit 8 bezeichnete Sperr- bzw. Arretiervorrichtung.

Vorzugsweise ist das untere, der Trägerplatte 1 zugewandte Ende der Stielhülse 6 abgeplattet und am Ende zu einem röhrenförmigen Durchgang geformt. Dieser nimmt eine Schwenkachse 9 auf, welche in den mit der Trägerplatte 1 verschraubten Lagerböcken 10, 11 und 12 drehbar gehalten ist. Die Schwenkbarkeit des Stiels 7 sowohl um die der Schwenkachse 9 entsprechende Achse als auch um eine senkrecht dazu parallel zur Trägerplattenebene verlaufende Achse - d. h. die kardanische Aufhängung des Stiels 7 - wird dadurch erreicht, daß in die Schwenkachse 9 im Bereich zwischen den der Stielhülse 6 am nächsten benachbarten Lagerböcken 10 und 11 eine etwa U-förmige Ausbuchtung 13 mit - wie gezeichnet, vgl. z. B. Fig. und 12 - zusätzlich etwa senkrecht zur Schwenkachse 9 umgebogener Grundlinie des U eingebracht wird. Das Führen des Wischrahmens bei Benutzung kann erleichtert werden, wenn das geometrische Zentrum der Lagerböcke 10 und 11, in dem die Stielhülse 6 befestigt ist, die Mitte des ganzen Wischrahmens darstellt.

Das horizontal gelagerte, feste Rahmenteil 4 besteht - ebenso wie das herauszuklappende Rahmenteil 5 - in einem Ausführungsbeispiel aus 6 mm starkem Edelstahl, hat U-Form und besitzt abgerundete Ecken. Wenn das Rahmenteil 4 sich zu den Längsenden des Wischrahmens hin verjüngt, läßt sich der Wischrahmen auf einfache Weise in den zugehörigen Wischbezug 28 (Fig. 15 und 16) einführen. Im Ausführungsbeispiel (vergl. insbesondere Fig. 3) ruhen die offenen bzw. freien Enden der Schenkel des U-förmigen, festen Rahmenteils 4 auf Wendel-Druckfedern 14, die ihrerseits an der Trägerplatte 1 fixiert sind. Der Federweg ist dabei zweckmäßig durch eine Sperre 15 am festen Rahmenteil 4 begrenzt (vergl. auch Fig. 10 und 11). Durch diese Federung wird ein stets gleichmäßiges Spannen des jeweiligen Wischbezugs 28 (Fig. 16) auch dann erreicht, wenn der jeweilige Wischbezug 23 in seinen Maßen von der Norm abweicht.

Das herauszuklappende Rahmenteil 5 ist, in- >besondere gemäß Fig. 3 bis 11, ebenso wie das este Rahmenteil 4 U-förmig ausgebildet, jedoch st durch Kröpfung die Breite des herauszudappenden Rahmenteils 5, zumindest am freien Ende auf ein solches Maß reduziert, daß dieses ierauszuklappendes Rahmenteil 5 freibeweglich n Raum zwischen den seitlichen Biegungen 3 der Trägerplatte 1 zu lagern ist. Die freien Enden 16 und 17 der Schenkel des herauszuklappenden Rahmenteils 5 sind im Ausführungsbeispiel rechtwinkelig in die Ebene des herauszuklappenden Rahmenteils 5 gebogen, damit sie in die im Bereich des einen Längsendes der in den Fig. 8 bis 11 (in der Ansicht von oben und unten) gesondert dargestellten Lagerplatten 18 gebildeten Lagerhalbschalen 19 passen.

Erfindungsgemäß besitzt das herauszuklappende Rahmenteil 5 einen Ausleger 20 mit einem parallel zur Ebene des Klappbügels verlaufenden freien Ende 22, wobei der Ausleger 20 als ein in die Längsrichtung der U-Schenkel des Klappbügels zurückgebogener Fortsatz des freien Endes 17 des Klappbügels ausgebildet ist. Insbesondere soll der den bei der Streckstellung des herauszuklappenden Rahmenteils 5 bzw. Klappbügels durch einen Schlitz 21 der Trägerplatte 1 zu deren Oberseite hindurchragende Ausleger 20 behindernde Teil der Lagerplatte 18 (Fig.8 bis 11) zweckmäßig in Form eines Einschnitts 23 ausgenommen werden, der vorzugsweise wie in Fig. 2, 3, 6 bis 11 dargestellt ausgebildet ist und vor allem auch die Lagerhalbschale 19 umfaßt.

Ferner gehört zu der erfindungsgemäßen Sperrvorrichtung 8 eine mit dem Fuß zu betätigende Sperrwippe 24 gemäß Fig. 12 bis 14, welche auf der Schwenkachse 9 der Stielhülse 6 zwischen den Lagerböcken 11 und 12 schwenkbar angeordnet und insbesondere in ihren Endlagen durch eine auf der Trägerplatte 1 angebrachte Feder festgehalten werden kann. Die Sperrwippe 24 besteht aus einem rechteckigen Metallstück, dessen untere - (bei Anwendung) der Trägerplatte 1 zugewandte - Seiten hochgezogen sind. An zwei gegenüberliegenden dieser Seiten bzw. Längsseiten befinden sich Bohrungen 25 zum Hindurchführen der die Achse 30 der Sperrwippe 24 bildenden Schwenkachse 9. Auf die Unterseite bzw. Innenseite der Sperrwippe 24 its eine als Bogenstück ausgebildete Riegelzunge 26 so aufgebracht, insbesondere aufgeschweißt, daß das freie Endteil des Bogenstücks in bezug auf die Wippachse mit Abstand von dieser etwa kreisförmig verläuft.

Bei Druckausübung (in Arretierrichtung) auf die Sperrwippe 24 schiebt sich die Riegelzunge 26 unter den durch den Schlitz 21 in der Trägerplatte 1 ragenden Ausleger 20 und hält bzw. klemmt auf diese Weise das herauszuklappende Rahmenteil 5 unverrückbar an der Trägerplatte 1 fest. Zum Entarretieren ist die andere Seite der Sperrwippe 24 zu belasten, mit der Folge, daß die Riegelzunge 26 zwischen Ausleger 20 und Trägerplatte 1 herausgezogen und der Ausleger 20 frei wird, derart, daß das herauszuklappende Rahmenteil 5 beim Anheben des Wischrahmens frei nach unten schwenken kann.

Bei Verwendung des erfindungsgemäßen Wischrahmens wird ein mit endständigen Taschen 27 versehener Wischbezug 28 auf den Boden gelegt und gemäß Fig. 15 der entarretierte Wischrahmen auf den Wischbezug 28 gestellt. Wird dann auf den Stiel 7 gedrückt, so gleiten die Bügel der Rahmenteile 4 und 5 in die Taschen 27 des Wischbezugs 28, und es genügt ein Tritt auf die Sperrwippe 24, um den Wischrahmen gemäß Fig. 16 zu arretieren und damit zur Verwendung bereit zu machen.

Von besonderem Vorteil betreffend das erleichterte Einführen des Wischrahmens in des Wischbezug 28 sind die am Ende der beiden Bügel - wie dargestellt - befindlichen rohrförmigen Rollen 29. Beim Einschieben des Wischrahmens in den Wischbezug 28 gleiten dann die Bügel gleichsam «wie auf Rollen » selbst in einen nassen Wischbezug 28.

Um zu verhindern, daß das herauszuklappende Rahmenteil 5 beim Entarretieren so weit umklappt, daß es beim Aufsetzen auf einen neuen Wischbezug 28 nicht ohne weiteres in die Taschen 27 gleitet, soll vorzugsweise der Einschnitt 23 der Lagerplatte 18 nur so weit reichen, daß die Schwenkbewegung des Auslegers 20 und damit diejenige des herauszuklappenden Rahmenteils 5 auf einen Winkel von weniger als 90°, insbesondere 80° bis 85°, beschränkt ist.

## Patentansprüche

1. Wischrahmen eines Fußbodenwischers mit in die Taschen (27) eines Wischbezugs (28) einzusteckenden Längsenden, von denen das eine in der Ebene des mit einer Stielhülse (6) ausgerüsteten, festen Rahmenteils (4) und das andere am festen Rahmenteil (4) als ein aus dieser Ebene herauszuklappen des Rahmenteil (5) gelagert, aber in seiner in die Ebene geschwenkten Streckstellung mit Hilfe einer um festen Rahmenteil (4) angebrachten Sperrvorrichtung (8) zu arretieren ist, dadurch gekennzeichnet, daß die Sperrvorrichtung (8) aus einem in der Streckstellung in einen Schlitz (21) des festen Rahmenteils (4) einzuschwenkenden Ausleger (20) des herauszuklappenden Rahmenteils (5) und einer in der Streckstellung zwischen das feste Rahmenteil (4) und den Ausleger (20) zu schiebenden, auf dem festen Rahmenteil (4) schwenkbar gelargerten Riegelzunge (26) besteht.

2. Wischrahmen nach Anspruch 1, dadurch gekennzeichnet, daß das feste Rahmenteil (4) aus einer die - insbesonders kardanisch aufgehängte - Stielhülse (6), vorzugsweise mittig, tragenden Trägerplatte (1) und einem daran angesetzten, das eine Längsende bildenden, U-förmigen Festbügel besteht.

3. Wischrahmen nach Anspruch 2, dadurch gekennzeichnet, daß der Festbügel in der Längsrichtung und in der Ebene des festen Rahmenteils (4) bzw. der Trägerplatte (1) mit Hilfe wenigstens einer Feder (14) nach außen gedrückt ist (Fig. 3).

4. Wischrahmen nach Anspruch 2 oder 3, dadurch gekennzeichnet, daß die Trägerplatte (1) an ihrer der Stielhülse (6) gegenüberliegenden Unterseite an den parallel zu der Längsrichtung verlaufenden Längskanten (2) halbröhrenförmig umgebogen ist und daß in der entsprechenden Biegung (3) die Schenkel des Festbügels aufgenommen sind (Fig. 2).

5. Wischrahmen nach einem oder mehreren der Ansprüche 1 bis 4, dadurch gekennzeichnet, daß das herauszuklappende Rahmenteil (5) aus einem U-förmigen Klappbügel besteht, dessen abgebogene freie Enden (16, 17) an die Unterseite der Trägerplatte (1) angelenkt sind (Fig. 2, 4 und 5).

6. Wischrahmen nach einem oder mehreren der Ansprüche 1 bis 5, dadurch gekennzeichnet, daß zum schwenkbaren Befestigen des Klappbügels an der Trägerplatte (1) eine Lagerplatte (18) mit im Bereich des einen, insbesondere einen Einschnitt (23) für den Ausleger (20) aufweisenden, Längsendes eingeformter, der Trägerplatte (1) konkav zugewandter Lagerhalbschale (19) zum Aufnehmen der abgebogenen freien Enden (16, 17) des Klappbügels vorgesehen ist.

7. Wischrahmen nach einem oder mehreren der Ansprüche 1 bis 6, dadurch gekennzeichnet, daß der zum Arretieren des herauszuklappenden Rahmenteils (5) bzw. des Klappbügels vorgesehene Ausleger (20) ein in die Längsrichtung der U-Schenkel des Klappbügels zurückgebogener Fortsatz eines der freien Enden (17) des Klappbügels ist (Fig. 4 und 5).

8. Wischrahmen nach einem oder mehreren der Ansprüche 1 bis 7, dadurch gekennzeichnet, daß der bei Streckstellung des herauszuklappenden Rahmenteils (5) durch den Schlitz (21) der Trägerplatte (1) zu deren Oberseite hindurchragende Ausleger (20) aus der Ebene des Klappbügels in Richtung auf die Trägerplatte (1) herausgehoben ist und ein parallel zur Ebene des Klappbügels verlaufendes freies Ende (22) aufweist (Fig. 4, 5, 6 und 7).

9. Wischrahmen nach einem der Ansprüche 1 bis 8, dadurch gekennzeichnet, daß die unter den Ausleger (20) bzw. dessen freies Ende (22) zu schiebende, vorzugsweise teilweise kreisbogenförmig in bezug auf ihre Schwenkachse (30) verlaufende Riegelzunge (26) Bestandteil einer auf der Trägerplatte (1) angeordneten, insbesondere mit dem Fuß zu betätigenden, auf der Oberseite der Trägerplatte (1) schwenkbar angeordneten Sperrwippe (24) ist (Fig. 12 bis 14).

10. Wischrahmen nach einem oder mehreren der Ansprüche 1 bis 9, dadurch gekennzeichnet, daß die Sperrwippe (24), insbesondere durch Federkraft, in den beiden Endstellungen stabil - also insgesamt bistabil - gelagert ist.

11. Wischrahmen nach einem oder mehreren der Ansprüche 1 bis 10, dadurch gekennzeichnet, daß die. Schwenkachse (30) der Sperrwippe (24) gleichzeitig die eine Schwenkachse der Stielhülse (6) bildet und eine U-förmige Ausbuchtung (13) zum Anschlagen der Stielhülse (6) aufweist und daß die Grundlinie der U-förmigen Ausbuchtung (13) in eine Richtung etwa tangential zum Schwenkkreis umgebogen ist (Fig. 12).

12. Wischrahmen nach einem oder mehreren der Ansprüche 1 bis 11, dadurch gekennzeichnet, daß wenigstens ein Teil der Lagerböcke (10 bis 12) der Schwenkachse (30) des Stiels (7) sowie der Sperrwippe (24) mit denselben Schrauben wie die Lagerplatte (18) mit der Trägerplatte (1) verbunden ist.

13. Wischrahmen nach einem oder mehreren der Ansprüche 1 bis 12, dadurch gekennzeichnet, daß auf dem der Klappachse des Klappbügels gegenüberliegenden Ende des herauszuklappenden Rahmenteils (5) und auf dem entsprechenden äußersten Endteil des Festbügels des festen Rahmenteils (4) je eine, insbesondere rohrförmig langgestreckte, Rolle (29) drehbar gelagert ist.

14. Wischrahmen nach einem oder mehreren der Ansprüche 1 bis 12, dadurch gekennzeichnet, daß das Schwenklager des zu klappenden Rahmenteils (5) eine den Schwenkwinkel auf unter 90°, vorzugsweise 80° bis 85°, begrenzende Sperre aufweist.

15. Wischrahmen nach Anspruch 6 und 14, dadurch gekennzeichnet, daß der Einschnitt (23) in dem die zum schwenkbaren Befestigen des Klappbügels an der Trägerplatte (1) vorgesehene Lagerhalbschale (19) aufweisenden Längsende der Lagerplatte (18) nur so weit in die Lagerhalbschale (19) hineinreicht, daß der Schwenkwinkel des Auslegers (20) des Klappbügels auf unter 90°, vorzugsweise 85°, beschränkt ist.

## Claims

1. Mop frame of a floor mop with longitudinal ends, which are to be plugged into the pockets (27) of a mop cover (28) and of which one is mounted in the plane of the fixed frame part (4) equipped with a stick socket (6) and the other is mounted to the fixed frame part (4) as a frame part (5) to be tilted out of this plane, but to be located in its extended setting pivoted into the plane with the aid of a locking device (8) mounted on the fixed frame part (4), characterised thereby, that the locking device (8) consists of an arm (20), to be pivoted into a slot (21) of the fixed frame part (4), of the frame part (5) to be tilted out and a latch tongue (26), which is pivotably mounted on the fixed frame part (4) and to be pushed in the extended setting between the fixed frame part (4) and the arm (20).

2. Mop frame according to claim 1, characterised thereby, that the fixed frame part (4) consists of a carrier plate (1), which carries preferably centrally the stick socket (6) particularly suspended cardanically, and of a U-shaped fixed bracket set on thereat and forming the one longitudinal end.

3. Mop frame according to claim 2, characterised thereby, that the fixed bracket is pressed with the aid of at least one spring (14) outwards in the longitudinal direction and in the plane of the fixed frame part (4) or of the carrier plate (1) (Figure 3).

4. Mop frame according to claim 2 or 3, characterised thereby, that the carrier plate (1) at Its underside lying opposite the stick socket (6) is bent round in semitubular shape at the longitudinal edges (2) extending parallelly to the longitudinal direction and that the limbs of the fixed bracket are received in the corresponding bend (3) (Figure 2).

5. Mop frame according to one or more of the claims 1 to 4, characterised thereby, that the frame part (5) to be tilted out consists of a U-shaped hinged bracket, the bent free ends (16, 17) of which are articulated to the underside of the carrier plate (1) (Figures 2 and 4).

6. Mop frame according to one or more of the claims 1 to 5, characterised thereby, that provided for the pivotable fastening of the hinged bracket to the carrier plate (1) is a bearing plate (18) with a bearing half shell (19), concavely facing the carrier plate (1) and shaped in the region of the one longitudinal and particularly displaying a recess (23) for the arm (20), for the reception of the bent free ends (16, 17) of the hinged bracket.

7. Mop frame according to one or more of the claims 1 to 6, characterised thereby, that the arm (20), which is provided for the location of the frame part (5) to be tilted out or of the hinged bracket, is a prolongation, bent back into the longitudinal direction of the U-limbs of the hinged bracket, of one of the free ends (17) of the hinged bracket (Figure 4).

8. Mop frame according to one or more of the claims 1 to 7, characterised thereby, that the arm (22), which in the extended setting of the frame part (5) to be tilted out projects through the slot (21) of the carrier plate (1) to the upper side thereof, is raised out of the plane of the hinged bracket in the direction of the carrier plate (1) and displays a free end (22) extending parallelly to the free end of the hinged bracket (Figures 4 and 5).

9. Mop frame according to one of the claims 1 to 8, characterised thereby, that the latch tongue (26), which is to be pushed under the arm (20) or the free end (22) thereof and which preferably extends partially in the shape of a circular arc with respect to its pivot axle (30), is a component of a locking rocker (24) pivotably arranged on the upper side of the carrier plate (1) and particularly to be actuated by the foot (Figures 8 and 9).

10. Mop frame according to one or more of the claims 1 to 9, characterised thereby, that the locking rocker (24) is borne to be stable in both the end settings, thus altogether bistable, particularly through spring force.

11. Mop frame according to one or more of the claims 1 to 10, characterised thereby, that the pivot axle (30) of the locking rocker (24) at the same time forms the one pivot axle of the stick socket (6) and displays a U-shaped bulge (13) for the attachment of the stick sleeve (6) and that the base line of the U-shaped bulge (13) is bent round into a direction about tangential to the pivot circle (Figure 8).

12. Mop frame according to one or more of the claims 1 to 11, characterised thereby, that at least a part of the bearing blocks (10 to 12) of the pivot axle (30) of the stick (7) as well as of the locking rocker (24) is connected with the carrier plate (1) by the same screws as the bearing plate (18).

13. Mop frame according to one or more of the claims 1 to 12, characterised thereby, that a respective, in particular tubularly elongated roller (29) is rotatably borne on that end of the frame part (5) to be tilted out, which lies opposite the hinge axis of the hinged bracket and on the corresponding outermost end part of the fixed bracket of the fixed frame part (4).

14. Mop frame according to one or more of the claims 1 to 12, characterised thereby, that the pivot bearing of the frame part (5) to be tilted displays a barrier limiting the pivot angle to below 90°, preferably 80° to 85°.

15. Mop frame according to claim 6 and 14, characterised thereby, that the recess (23) in that longitudinal end of the bearing plate (18), which displays the bearing half shell (19) provided for the pivotable fastening of the hinged bracket to the carrier plate (1), reaches only so far into the bearing half shell (19) that the pivot angle of the arm (20) of the hinged bracket is restricted to below 90°, preferably 85°.

## Revendications

1. Cadre de support de garniture d'essuyage d'une essuyeuse de sol, comportant des extrémités longitudinales pouvant s'insérer dans les replis d'extrémité (27) de la garniture ou revêtement d'essuyage (28), et dont l'une est montée dans le plan de la partie fixe du cadre (4), équipée d'une douille (6) de fixation de manche, et l'autre sur la partie fixe du cadre (4) en tant que partie du cadre (5) pouvant être rabattue angulairement par rapport à cette partie fixe, mais pouvant être arrêtée dans sa position d'extension où elle est amenée par pivotement dans le plan de cette partie fixe, à l'aide d'un dispositif d'arrêt (8) placé sur cette partie fixe, caractérisé par le fait que ce dispositif d'arrêt (8) est formé d'un bras (20) appartenant à la partie rabattable du cadre (5) et pouvant s'introduire par pivotement, dans la position d'extension, dans une fente (21) de la partie fixe du cadre (4), et d'une languette de verrouillage (26) montée de façon pivotante sur cette partie fixe et pouvant être poussée dans la position d'extension entre cette dernière et le bras (20).

2. Cadre de support de garniture d'essuyage selon la revendication 1, caractérisé par le fait que la partie fixe du cadre (4) se compose d'une plaque porteuse (1) pourvue, de préférence en son centre, de la douille (6) de fixation de manche - en particulier suspendue par une articulation à rotule - et d'un étrier fixe en U solidaire de cette plaque et constituant l'une des extrémités longitudinales.

3. Cadre de support de garniture d'essuyage selon la revendication 2, caractérisé par le fait que l'étrier fixe est poussé vers l'extérieur dans la direction longitudinale et dans le plan de la partie fixe du cadre (4) ou de la plaque porteuse (1) à l'aide d'au moins un ressort (14) (Figure 3).

4. Cadre de support de garniture d'essuyage selon l'une ou l'autre des revendications 2 ou 3, caractérisé par le fait que la plaque porteuse (1), sur son côté inférieur opposé à la douille (6), a ses bords longitudinaux (2), parallèles à la direction longitudinale, repliés en forme de demi-tube et que dans ces replis (3) sont logées respectivement les branches de l'étrier fixe (Figure 2).

5. Cadre de support de garniture d'essuyage selon l'une quelconque des revendications 1 à 4, caractérisé par le fait que la partie rabattable du cadre (5) est constituée d'un étrier en U dont les extrémités libres recourbées (16, 17) sont articulées sur le côté inférieur de la plaque porteuse (1) (Figures 2 et 4).

6. Cadre de support de garniture d'essuyage selon l'une quelconque des revendications 1 à 5, caractérisé par le fait que pour la fixation pivotante de l'étrier rabattable à la plaque porteuse (1) est prévue une plaque de palier (18), munie, pour loger les extrémités libres recourbées (16, 17) de cet étrier, d'une demi-coquille de palier (19), tournée avec une forme concave vers la plaque porteuse (1) et formée dans la zone de l'une des extrémités longitudinales, présentant en partie une entaille (23) pour le bras (20).

7. Cadre de support de garniture d'essuyage selon l'une quelconque des revendications 1 à 6, caractérisé par le fait que le bras (20) prévu pour arrêter la partie rabattable du cadre (5) ou étrier rabattable, est constitué par un prolongement de l'une des extrémités libres (17) de cet étrier, recourbée dans la direction longitudinale des branches du U formé par ce dernier (Figure 4).

8. Cadre de support de garniture d'essuyage selon l'une quelconque des revendications 1 à 7, caractérisé par le fait que le bras (20) qui, lorsque la partie rabattable du cadre (5) est en position d'extension, passe à travers la fente (21) de la plaque porteuse (1) pour arriver au côté supérieur de celle-ci, est relevé hors du plan de l'étrier rabattable en direction de cette plaque porteuse et comporte une extrémité libre (22) dirigée parallèlement au plan de cet étrier (Figures 4 et 5)

9. Cadre de support de garniture d'essuyage selon l'une quelconque des revendications 1 à 8, caractérisé par le fait que la languette de verrouillage (26) pouvant être poussée sous le bras (20) ou sous l'extrémité libre (22) de celui-ci, et de préférence partiellement en forme d'arc de cercle par rapport à son axe de pivotement (30), fait partie d'un balancier de blocage (24) disposé sur la plaque porteuse, en particulier pouvant être actionné avec le pied et disposé de manière à pouvoir pivoter sur le côté supérieur de la plaque porteuse (1) (Figures 12, 13, 14).

10. Cadre de support de garniture d'essuyage selon l'une quelconque des revendications 1 à 9, caractérisé par le fait que le balancier de blocage (24) est monté de façon stable dans les deux positions extrêmes - donc, dans l'ensemble, de façon bistable - en particulier au moyen d'une contrainte élastique par ressort.

11. Cadre de support de garniture d'essuyage selon l'une quelconque des revendications 1 à 10, caractérisé par le fait que l'axe de pivotement (30) du balancier de blocage (24) constitue en même temps l'un des axes de pivotement de la douille (6) de fixation de manche et présente une courbure (13) en forme de U pour la rotule de cette douille (6), et que la ligne de base de cette courbure (13) est dirigée à peu près tangentiellement au cercle de pivotement (Figure 12).

12. Cadre de support de garniture d'essuyage selon l'une quelconque des revendications 1 à 11, caractérisé par le fait qu'au moins une partie des supports de palier (10 à 12) de l'axe de pivotement (30) du manche (7) ainsi que du balancier de blocage (24) est reliée à la plaque porteuse (1) par les mêmes vis que la plaque de palier (18).

13. Cadre de support de garniture d'essuyage selon l'une quelconque des revendications 1 à 12, caractérisé par le fait que l'extrémité de la partie rabattable du cadre (5), du côté opposé à l'axe de pivotement de l'étrier rabattable, ainsi que la partie terminale extrême correspondante de l'étrier fixe de la partie fixe du cadre (4), portent chacune un rouleau (29), en particulier tubulaire et allongé (Figure 15).

14. Cadre de support de garniture d'essuyage selon l'une quelconque des revendications 1 à 12, caractérisé par le fait que le palier de pivotement de la partie rabattable du cadre (5) comporte un arrêt limitant l'angle de pivotement à moins de 90°, de préférence entre 80 et 85°.

15. Cadre de support de garniture d'essuyage selon l'une quelconque des revendications 6 à 14, caractérisé par le fait que l'entaille (23), prévue dans l'extrémité longitudinale de la plaque de palier (18), qui comporte la demi-coquille de palier (19) prévue pour la fixation pivotante de l'étrier rabattable à la plaque porteuse (1), arrive seulement assez loin dans la demi-coquille de palier (19) pour que l'angle de pivotement du bras (20) de l'étrier rabattable soit limité à moins de 90°, de préférence à 85°.
